# EUROPÄISCHE PATENTSCHRIFT

(11) **EP 0 109 666 B1**
(45) Veröffentlichungstag und Bekanntmachung des Hinweises auf die Patenterteilung: **27.08.1986**
(21) Anmeldenummer: 83111513.4
(22) Anmeldetag: 17.11.1983
(51) Int. Cl.: B25B 23/00

(54) **Handgerät mit verstellbarem Tiefenanschlag**
Hand tool with depth adjuster
Outil à main avec butée réglable de profondeur

(30) Priorität: 19.11.1982 DE 3242862
(43) Veröffentlichungstag der Anmeldung: 30.05.1984
(73) Patentinhaber: HILTI Aktiengesellschaft, 9494 Schaan (LI)
(72) Erfinder: Duerr, Paul, CH-9631 Ulisbach (CH)
(74) Vertreter: Wildi, Roland

## Beschreibung

Die Erfindung betrifft ein Handgerät, insbesondere zum Eintreiben von Schrauben, mit einem Gehäuse und einem demgegenüber verstellbaren Tiefenanschlag, wobei der Tiefenanschlag über ein Stellgewinde mit dem Gehäuse in Verbindung steht und dem Verstellen eine mit dem Tiefenanschlag drehschlüssig verbundene und dazu axial verschiebbare Betätigungshülse dient, die am Gehäuse drehschlüssig festlegbar ist.

Bekannte Geräte der genannten Art, die insbesondere dem Eintreiben von Schrauben dienen, sind mit einem verstellbaren Tiefenanschlag ausgerüstet. Ein solcher Tiefenanschlag besteht in der Regel aus einer Hülse, welche einen an der einzutreibenden Schraube angreifenden Einsatz umfasst. Es ist bekannt, Einsatz und Tiefenanschlag so aufeinander abzustimmen, dass mit Aufstehen des Tiefenanschlages am Aufnahmegrund, in welchem die Schraube einzudrehen ist, der Eintreibvorgang abgeschlossen wird. Dies wird dadurch erzielt, dass geräteseitige Kupplungselemente die Drehmomenteinleitung auf den Einsatz unterbrechen, sobald der Tiefenanschlag ausreichend am Aufnahmegrund aufsteht, was dazu führt, dass die Stellung des Tiefenanschlages schlussendlich einen direkten Einfluss auf die Eintreibtiefe der Schraube hat.

Nachdem je nach Anwendungsfall und zum Einsatz gelangender Schraube die Eintreibtiefe auf die jeweiligen Verhältnisse abzustimmen ist, sind verstellbare Tiefenanschläge bekannt. Da es sich bei dem das Drehmoment auf die einzutreibende Schraube abgebenden Einsatz um ein geräteseitig in seiner Position festgelegtes Teil handelt, ist es verbreitet, den Tiefenanschlag gegenüber diesem Einsatz, d. h. auch gegenüber dem Gerät, zu verstellen.

Ein solcher verstellbarer Tiefenanschlag ist beispielsweise aus der deutschen Patentschrift 2220792 bekannt. Dieser bekannte Tiefenanschlag besteht aus einer Hülse, die über ein Stellgewinde mit dem Gehäuse verbunden ist. Zur axialen Verstellung des Tiefenanschlages kann dieser demnach nur verdreht werden, was über eine drehschlüssig damit verbundene und axial dazu verschiebbare Betätigungshülse erfolgt. Um zu gewährleisten, dass beispielsweise durch auftretende Vibrationen, unaufmerksame Handhabung oder dergleichen sich der Tiefenanschlag aus seiner vorgewählten Lage nicht verstellt, ist die Betätigungshülse am Gehäuse drehschlüssig festlegbar. Zu diesem Zweck ist eine Feder vorgesehen, welche die Betätigungshülse gegen die Stirnseite des Gehäuses treibt, so dass dazu vorgesehene Nocken und Aussparungen miteinander zusammenwirken.

Nachteilig bei dieser bekannten Lösung ist vor allem die Handhabung. Insbesondere ist es für die Bedienungsperson erforderlich, die Betätigungshülse einerseits vom Gehäuse wegzuziehen und andererseits noch zu verdrehen. Eine solche in zwei Ebenen zu vollziehende Betätigung ist ausserordentlich umständlich. Ausserdem besteht die grosse Gefahr, dass die Betätigungshülse beispielsweise bei unsachgemässem Angriff der Bedienungsperson ungewollt vom Gehäuse weggezogen und verdreht wird. Die bekannten Nocken und Aussparungen zur Festlegung der Betätigungshülse am Gehäuse wirken sich dahingehend nachteilig aus, dass entlang einer Umdrehung der Betätigungshülse nur eine eng begrenzte Zahl an Festlegungspositionen zur Verfügung steht. Eine Feinverstellung des Tiefenanschlages ist daher nicht möglich. Zudem sind für die drehschlüssige, aber eine axiale Verschiebung erlaubende Verbindung zwischen Betätigungshülse und Tiefenanschlag an letzterem aussenseitig Nuten vorgesehen, welche zur Sicherstellung einer ausreichend genauen Verstellung eine gewisse Massgenauigkeit aufweisen müssen. Da aber gerade diese Teile einer ausserordentlich starken Verschmutzung ausgesetzt sind, ist die Funktionstüchtigkeit auch aus dieser Sicht in Frage gestellt.

Der Erfindung liegt die Aufgabe zugrunde, ein Handgerät der in Rede stehenden Art zu schaffen, das sowohl einen störunanfälligen als auch einfach zu bedienenden Tiefenanschlag aufweist, welcher trotz möglicher Feinverstellung gegen unbeabsichtigte Verstellung gesichert ist.

Erfindungsgemäss wird diese Aufgabe dadurch gelöst, dass am Gehäuse ein Federring und an der Betätigungshülse eine mit dem Federring zusammenwirkende Schulter als Rastelemente zur Sicherung der Betätigungshülse sowohl in der gegenüber dem Gehäuse drehschlüssig festgelegten als auch in der axial dazu versetzten, gegenüber dem Gehäuse frei verdrehbaren Position vorgesehen sind.

Wie bei den bekannten Geräten wird auch bei der erfindungsgemäss vorgeschlagenen Lösung mittels der Betätigungshülse der Tiefenanschlag gegenüber dem Gehäuse verdreht. Mittels des Stellgewindes kommt der Tiefenanschlag aufgrund dieser Verdrehung in axial unterschiedliche Lagen. Die Betätigungshülse ist gegenüber dem Tiefenanschlag axial verschiebbar, wobei sie wie bei der bekannten Lösung derart ausgelegt ist, dass bei einer Verschiebung vom Gehäuse weg zusammen mit dem Tiefenanschlag eine Verdrehung möglich ist und bei einer Verschiebung zum Gehäuse hin eine drehschlüssige Festlegung erzielt wird.

Die erfindungsgemäss vorgeschlagenen Rastelemente ermöglichen eine sichere Festlegung der Betätigungshülse einerseits in der eine Verdrehung erlaubenden Position und andererseits in der drehschlüssig am Gehäuse festgelegten Position. Nachdem die Rastelemente nur mit einem gewissen von der Bedienungsperson aufzubringenden Kraftaufwand überwunden werden können, ist zum einen sichergestellt, dass die Festlegung am Gehäuse nicht unbeabsichtigt gelöst und dadurch der Tiefenanschlag verstellt wird. Zum anderen ist auch sichergestellt, dass nach axialem -Verschieben der Betätigungshülse vom Gehäuse weg die Verstellung des Tiefenanschlages ungehindert nur durch reines Verdrehen durchgeführt werden kann.

An Rastelementen können beliebige, an sich bekannte Lösungen in Betracht kommen, wie beispielsweise federbelastete Kugeln, in sich federnde Finger oder dergleichen. In wirtschaftlicher Hinsicht sowie aus baulichen Gründen wird zweckmässigerweise vorgeschlagen, als Rastelemente einen Federring sowie eine damit zusammenwirkende Schulter zu verwenden, wobei es sich anbietet, den Federring auf einem gehäuseseitigen Fortsatz zu halten und die Betätigungshülse innen mit einer entsprechenden, radial vollständig oder auch nur teilweise umlaufenden Schulter zu versehen.

Gemäss einem weiteren Vorschlag der Erfindung ist an der Betätigungshülse ein Sicherungsbolzen vorgesehen, wobei dieser beide von der Betätigungshülse abverlangten Funktionen übernehmen kann. Diese beiden Funktionen bestehen einerseits darin, die drehschlüssige Festlegung am Gehäuse sicherzustellen und andererseits mit dem Tiefenanschlag die drehschlüssige, aber eine axiale Verschiebung erlaubende Verbindung zu schaffen. Ein solcher Sicherungsbolzen kann im Innern der Betätigungshülse befestigt sein. Dadurch ist er gegen mechanische Beschädigungen sowie Verschmutzungen vollständig geschützt und kann den genannten Funktionen vollumfänglich nachkommen.

Vorzugsweise ist der Sicherungsbolzen im Innern der Betätigungshülse an einem Vorsprung derart befestigt, dass die beiden Enden frei bleiben. Bei einer vorzugsweise aus Kunststoff bestehenden Betätigungshülse kann es sich beispielsweise um einen Metallstift handeln, welcher in einem Nocken im Innern der Betätigungshülse fest eingespritzt ist.

Bei einer Befestigung des Sicherungsbolzens im vorerwähnten Sinne kann das eine, mit Vorteil das dem Gehäuse zugewandte freie Ende der drehschlüssigen Festlegung der Betätigungshülse mit dem Gehäuse dienen. Dazu können am Gehäuse Ausnehmungen in Form von Schlitzen, Löchern oder dergleichen vorgesehen sein, in welche der Sicherungsbolzen einrückbar ist. Dank dem Zusammenwirken des Sicherungsbolzens mit den gehäuseseitigen Ausnehmungen ist eine Dimensionierung und Anordnung möglich, die eine ausreichende Feinverstellung des Tiefenanschlages erlaubt. Die Ausnehmungen können direkt am Gehäuse vorgesehen sein, oder es kann im Sinne einer einfachen Herstellung ein separates Element in Form eines Rastringes mit den daran angeordneten Ausnehmungen am Gehäuse bzw. auf einem diesbezüglichen Fortsatz befestigt sein.

Das andere gegenüberliegende freie Ende des Sicherungsbolzens kann der drehschlüssigen, aber eine axiale Verschiebung erlaubenden Verbindung mit dem Tiefenanschlag dienen. Zu diesem Zwecke greift dieses freie Ende des Sicherungsbolzens in jeder Stellung der Betätigungshülse in eine dafür vorgesehene Bohrung am Tiefenanschlag ein. Durch eine ausreichende Tiefe dieser Bohrung kann eine ungehinderte Ausnutzung des vollständigen Verstellweges vom Tiefenanschlag erzielt werden.

Um zu verhindern, dass nach Aufbrauch des Verstellweges vom Tiefenanschlag in Richtung Gehäuse durch Festklemmen des Tiefenanschlages an gehäuseseitigen Teilen eine Beschädigung entsteht, ist eine die Verdrehung vom Tiefenanschlag samt Betätigungshülse unterbrechende Drehsperre vorgesehen. Eine solche Drehsperre besteht zweckmässigerweise aus einem gehäuseseitigen Fortsatz, welcher mit einem Nocken am Tiefenanschlag zusammenwirkt, sobald der Tiefenanschlag entsprechend weit zum Gehäuse hin verstellbar ist.

Es hat sich gezeigt, dass insbesondere die Stirnseite sowie der anschliessende Bereich des Tiefenanschlages einem grossen Verschleiss unterworfen ist. Dieser Verschleiss ist vor allem bei einem Tiefenanschlag, der aus Gewichtsgründen aus Kunststoff besteht, besonders gross. In einer Viehlzahl der Fälle sind die Verschleisserscheinungen derart, dass nur noch ein Austausch des Tiefenanschlages in Betracht kommt. Nachdem der Tiefenanschlag das Stellgewinde trägt sowie Passungen für die Betätigungshülse aufweist, kann es sich um ein recht teures Teil handeln.

Unter diesem Aspekt wird gemäss vorliegender Erfindung ferner vorgeschlagen, den Tiefenanschlag zweiteilig auszubilden, d. h. er ist unterteilt in eine einfache Anschlaghülse und eine Gewindebuchse, welche nebst dem Stellgewinde die vorgenannten Passungen aufweist. Zur Verbindung dieser beiden Teile bewährt sich insbesondere ein an sich bekannter Bajonettverschluss, da dieser aus der Sicht der Passgenauigkeit und darüber hinaus bei Betätigung in zeitlicher Hinsicht sowie vom Aufwand her wesentliche Vorteile bringt. Insbesondere wenn sowohl die Anschlaghülse als auch die Gewindebuchse aus Kunststoff bestehen, ergeben sich wesentliche herstelltechnische Vorteile.

Die Zweiteilung des Tiefenanschlages ist vor allem wirtschaftlich interessant, da es dadurch möglich ist, jeweils nur den einfacheren, dem erhöhten Verschleiss unterworfenen Teil auszutauschen. Der teurere Teil kann dagegen beliebig weiterverwendet werden.

Die Erfindung soll nunmehr anhand der sie beispielsweise wiedergebenden Zeichnungen näher erläutert werden, und zwar zeigen:
Fig. eine Ansicht des Gerätes gemäss Erfindung;
Fig. die Frontpartie des Gerätes entsprechend Figur 1 in geschnittener und vergrösserter Darstellung mit gegenüber dem Gehäuse festgelegter Betätigungshülse;
Fig.3 die Frontpartie des Gerätes entsprechend Figur 1 in geschnittener und vergrösserter Darstellung mit gegenüber dem Gehäuse frei verdrehbarer Betätigungshülse;
Fig.4 ein Einzelteil der vorangegangenen Figuren in perspektivischer Darstellung.

Aus Figur 1 ist in Ansicht und Gesamtdarstellung ein dem-Eintreiben von Schrauben dienendes Handgerät mit Gehäuse 1 ersichtlich. Am Gehäuse 1 ist handgriffseitig ein Betätigungsschalter 2 sowie ein Zuleitungskabel 3 angeordnet, während sich frontseitig an das Gehäuse 1 ein insgesamt mit 4 bezeichneter Tiefenanschlag anschliesst, der von einer insgesamt mit 5 bezeichneten Betätigungshülse umgeben ist.

Wie die Figuren 2 und 3 zeigen, ist der Tiefenanschlag 4 über ein Stellgewinde 6 mit einem Fortsatz 1a des Gehäuses 1 verbunden. Mit dem Tiefenanschlag 4 drehschlüssig, aber axial verschiebbar verbunden, ist die Betätigungshülse 5. Der Verbindung dieser Teile dient ein insgesamt mit 7 bezeichneter Sicherungsbolzen, welcher mittels eines Vorsprunges 5a starr in der Betätigungshülse 5 befestigt ist. Wie die Figuren zeigen, greift das eine Ende 7a des Sicherungsbolzens 7 in eine Bohrung 4c des Tiefenanschlages 4 ein, wobei diese Bohrung 4c derart bemessen ist, dass sich der Sicherungsbolzen 7 darin frei verschieben kann.

Am Fortsatz 1a des Gehäuses 1 ist ferner ein insgesamt mit 8 bezeichneter Rastring starr befestigt. Dieser Rastring 8, welcher in Figur 4 für sich dargestellt ist, weist umfangsseitig Ausnehmungen 8a auf, wobei für eine ausreichende Feinverstellung des Tiefenanschlages 4 beispielsweise zwölf Ausnehmungen 8a über dem Umfang des Rastringes 8 verteilt angeordnet sein können. Diese Ausnehmungen 8a sind derart bemessen, dass das zweite freie Ende 7b des Sicherungsbolzens 7 einragen kann, so dass insgesamt die Betätigungshülse 5 drehschlüssig mit dem Gehäuse 1 festlegbar ist. Wie schon vorgängig erwähnt, schafft die Anordnung der Ausnehmungen 8a am Rastring 8 eine wirtschaftliche Lösung gegenüber Ausnehmungen, die alternativ dazu auch direkt im Fortsatz 1a des Gehäuses 1 angeordnet sein können.

Zur axialen Lagesicherung der Betätigungshülse 5 ist auf dem Fortsatz 1a des Gehäuses 1 ein Federring 9 vorgesehen. Dieser Federring 9 wirkt mit einer innenseitig an der Betätigungshülse 5 angeordneten Schulter 5b zusammen.

An sich bekannt und nicht Gegenstand der vorliegenden Erfindung ist ein ferner aus den Figuren ersichtlicher Einsatz 10, der beispielsweise zur Aufnahme von Kreuzschlitzschrauben ausgebildet ist. Dieser Einsatz 10 ist an einer Welle 11 befestigt, die über eine an sich ebenfalls bekannte Klauenkupplung 12 unter Überwindung der Kraft einer nicht dargestellten Feder mit der Antriebseinheit des Gerätes verbindbar ist. Wie bei allen bekannten Geräten wird dadurch ein Drehmoment auf den Einsatz 10 übertragen, solange der Tiefenanschlag 4 am Aufnahmegrund, in welchen die Schraube einzutreiben ist, noch nicht aufsteht. Nach Aufstehen kann sich der Einsatz 10 gegenüber dem Tiefenanschlag 4 relativ derart verschieben, dass dank der Kupplung 12 die Verbindung mit der Antriebseinheit unterbrochen und somit die Drehmomenteinleitung auf den Einsatz 10 beendet wird.

Wie die Figuren 2 und 3 ferner zeigen, ist der Tiefenanschlag 4 zweiteilig ausgebildet und besteht aus einer Anschlaghülse 4a und einer Gewindebuchse 4b. Zur Verbindung dieser Teile dient ein an sich bekannter Bajonettverschluss 4d, welcher andeutungsweise den Zeichnungen entnehmbar ist.

Wie sich bereits aus den obigen Ausführungen herleiten lässt, erfolgt die Verstellung des Tiefenanschlages 4 dadurch, dass die Betätigungshülse 5 in die gegenüber dem Gehäuse frei verdrehbare Position, die der Figur 3 entnehmbar ist, gebracht wird. In dieser Position der Betätigungshülse 5 wird durch Verdrehen letzterer aufgrund des Sicherungsbolzens 7 auch der Tiefenanschlag 4 verdreht. Dank dem Stellgewinde 6 erfährt der Tiefenanschlag dadurch eine Relativ-Verschiebung sowohl gegenüber dem Gehäuse 1 als auch gegenüber der Betätigungshülse 5. Ist die erwünschte Lage des Tiefenanschlages 4 erreicht, wird die Betätigungshülse 5 gegen das Gehäuse 1 gezogen, wodurch das Ende 7b des Sicherungsbolzens 7 in eine Ausnehmung 8a des Rastringes 8 gelangt, was zu einer drehschlüssigen Festlegung, sowohl der Betätigungshülse 5 als auch des Tiefenanschlages 4 gegenüber dem Gehäuse 1 führt. Diese Position der Betätigungshülse 5 ist aus Figur 2 ersichtlich, welche auch deutlich zeigt, dass die Schulter 5b der Betätigungshülse 5 nunmehr den Federring 9 übersprungen hat, so dass die Betätigungshülse 5 in ihrer Lage axial gesichert ist.

Um sicherzustellen, dass bei einem Verstellen des Tiefenanschlages 4 in Richtung Gehäuse 1 durch übermässiges Verdrehen der Betätigungshülse 5 keine Beschädigung eintritt, ist eine Drehsperre vorgesehen, welche aus einer am Tiefenanschlag 4 angeordneten Nocke 4e besteht, die, wenn sich der Tiefenanschlag 4 entsprechend weit zum Gehäuse 1 hin verschoben hat, an einem Fortsatz 8b der Rasthülse 8 anschlägt. Da die Rasthülse 8 starr mit dem Gehäuse 1 verbunden ist, handelt es sich beim Fortsatz 8b ebenfalls um einen gehäuseseitig festen Anschlag. Da die beiden Teile, d. h. Nocke 4e und Fortsatz 8b rein radial aufeinandertreffen, kann kein Festklemmen, beispielsweise hervorgerufen durch die Steigung des Stellgewindes 6, eintreten.

## Patentansprüche

1. Handgerät, insbesondere zum Eintreiben von Schrauben, mit einem Gehäuse (1) und einem demgegenüber verstellbaren Tiefenanschlag (4), wobei der Tiefenanschlag über ein Stellgewinde (6) mit dem Gehäuse in Verbindung steht und dem Verstellen eine mit dem Tiefenanschlag drehschlüssig verbundene und dazu axial verschiebbare Betätigungshülse (5) dient, die am Gehäuse drehschlüssig festlegbar ist, dadurch gekennzeichnet, dass am Gehäuse (1) ein Federring (9) und an der Betätigungshülse (5) eine mit dem Federring (9) zusammenwirkende Schulter (5b) als Rastelemente zur Sicherung der Betätigungshülse (5) sowohl in der gegenüber dem Gehäuse (1) drehschlüssig festgelegten als auch in der axial dazu versetzten, gegenüber dem Gehäuse (1) frei verdrehbaren Position vorgesehen sind.

2. Gerät nach Anspruch 1, dadurch gekennzeichnet, dass zur Festlegung am Gehäuse (1) an der Betätigungshülse (5) ein mit dem Tiefenanschlag (4) in Verbindung stehender Sicherungsbolzen (7) angeordnet ist.

3. Gerät nach Anspruch 2, dadurch gekennzeichnet, dass der Sicherungsbolzen (7) im Innern der Betätigungshülse befestigt ist.

4. Gerät nach Anspruch 3, dadurch gekennzeichnet, dass zur Befestigung des Sicherungsbolzens (7) im Inneren der Betätigungshülse (5) ein die Enden des Sicherungsbolzens (7) freilassender Vorsprung (5a) vorgesehen ist.

5. Gerät nach Anspruch 4, dadurch gekennzeichnet, dass zur Festlegung der Betätigungshülse (5) am Gehäuse (1) eines der freien Enden (7b) des Sicherungsbolzens (7) in Ausnehmungen (8a) am Gehäuse (1) einrückbar ist.

6. Gerät nach Anspruch 4, dadurch gekennzeichnet, dass zur Verbindung der Betätigungshülse (5) mit dem Tiefenanschlag (4) eines der freien Enden (7a) des Sicherungsbolzens (7) in eine Bohrung (4c) am Tiefenanschlag (4) eingreift.

7. Gerät nach einem der Ansprüche 1 bis 6, dadurch gekennzeichnet, dass Gehäuse (1) und Tiefenanschlag (4) eine nach Aufbrauch des Verstellweges die Verdrehung des Tiefenanschlages (4) unterbrechende Drehsperre aufweisen.

8. Gerät nach Anspruch 7, dadurch gekennzeichnet, dass die Drehsperre aus einem gehäuseseitigen Fortsatz (8b) mit damit in Verbindung tretendem Nocken (4e) am Tiefenanschlag besteht.

9. Gerät, insbesondere nach einem der Ansprüche 1 bis 8, dadurch gekennzeichnet, dass der Tiefenanschlag (4) aus Gewindebuchse (4b) und damit lösbar verbundener Anschlaghülse (4a) besteht.

10. Gerät nach Anspruch 9, dadurch gekennzeichnet, dass zur Verbindung der Anschlaghülse (4a) mit der Gewindebuchse (4b) ein an sich bekannter Bajonettverschluss (4d) vorgesehen ist.

## Claims

1. A hand tool, particularly for driving-in screws, having a housing (1) and a depth stop (4) which is adjustable relative thereto, in which respect the depth stop communicates with the housing by way of an adjusting thread (6) and serving for the adjustment is an actuating sleeve (5) which is connected in a rotation-locking manner to the depth stop and which is displaceable axially thereto and which is securable in a rotation-locking manner to the housing, characterised in that on the housing (1) a spring ring (9) and on the actuating sleeve (5) both in the position in which it is secured in a rotation-locking manner relative to the housing (1) and in the position in which it is axially offset thereto and freely rotatable relative to the housing (1).

2. A tool according to claim 1, characterised in that a securing pin (7) communicating with the depth stop (4) is arranged on the actuating sleeve (5) for securing same to the housing (1).

3. A tool according to claim 2, characterised in that the securing pin (7) is fastened in the interior of the actuating sleeve.

4. A tool according to claim 3, characterised in that a projection (5a) which leaves the ends of the securing pin (7) free is provided for fastening the securing bolt (7) in the interior of the actuating sleeve (5).

5. A tool according to claim 4, characterised in that for securing the actuating sleeve (5) to the housing (1) one of the free ends (7b) of the securing pin (7) is engageable in recesses (8a) on the housing (1).

6. A tool according to claim 4, characterised in that for the connection of the actuating sleeve (5) to the depth stop (4) one of the free ends (7a) of the securing pin (7) engages into a bore (4c) on the depth stop (4).

7. A tool according to one of claims 1 to 6, characterised in that housing (1) and depth stop (4) have a rotation lock which interrupts the rotation of the depth stop (4) after the adjusting path has been used up.

8. A tool according to claim 7, characterised in that the rotation lock consists of a housing-side extension (8b) and a cam (4e) on the depth stop entering into connection therewith.

9. A tool, more especially according to one of claims 1 to 8, characterised in that the depth stop (4) consists of a threaded bush (4b) and a stop sleeve (4a) connected releasably thereto.

10. A tool according to claim 9, characterised in that a known 'per se' bayonet catch (4d) is provided for the connection of the stop sleeve (4a) to the threaded bush (4b).

## Revendications

1. Outil à main, notamment pour le vissage de vis, comprenant un boîtier (1) et une butée de profondeur (4) réglable par rapport à ce dernier, la butée de profondeur étant en liaison avec le boîtier par l'intermédiaire d'un filetage de réglage (6) et une douille de manoeuvre (5) solidaire en rotation de la butée de profondeur et mobile axialement par rapport à celle-ci servant au réglage, la douille pouvant être fixée au boîtier de manière à ne pouvoir tourner, caractérisé en ce que sont prévus sur le boîtier (1) une bague élastique (9) et sur la douille de manoeuvre (5) épaulement (5b) coopérant avec la bague élastique (9) et constituant un élément d'arrêt pour maintenir la douille de manceuvre (5) aussi bien dans sa position fixe en rotation par rapport au boîtier (1) que dans sa position décalée par rapport à cette dernière où elle peut tourner librement par rapport au boîtier (1).

2. Outil selon la revendication 1, caractérisé en ce qu'une tige de blocage (7) en liaison avec la butée de profondeur (4) est montée sur la douille de manoeuvre (5) en vue de la bloquer sur le boîtier (1).

3. Outil selon la revendication 2, caractérisé en ce que la tige de blocage (7) est fixée à l'intérieur de la douille de, marₗoeuyre.

4. Outil se on ta'revendication 3, caractérisé en ce qu'une saillie (5a) laissant libres les extrémités de la tige de blocage (7) est prévue pour la fixation de ladite tige de blocage (7) à l'intérieur de la douille de manoeuvre (5).

5. Outil selon la revendication 4, caractérisé en ce que l'une des extrémités libres (7b) de la tige de blocage (7) peut être enfoncée dans des évidements (8a) du boîtier (1) pour fixer la douille de manoeuvre (5) par rapport au boîtier (1).

6. Outil selon la revendication 4, caractérisé en ce que l'une des extrémités libres (7a) de la tige de blocage (7) pénètre dans un alésage (4c) de la butée de profondeur (4) pour réaliser la liaison de cette dernière avec la douille de manoeuvre.

7. Outil selon l'une quelconque des revendications 1 à 6, caractérisé en ce que le boîtier (1) et la butée de profondeur (4) comprennent un dispositif de blocage de rotation interrompant la possibilité de rotation de la butée de profondeur lorsque le parcours de réglage est arrivé à sa fin.

8. Outil selon la revendication 5, caractérisé en ce que le dispositif de blocage de rotation est constitué par un prolongement du boîtier (8b) et par une saillie (4e) de la butée de profondeur qui vient coopérer avec ledit prolongement.

9. Outil, notamment selon l'une des revendications 1 à 8, caractérisé en ce que la butée de profondeur (4) est constituée par une douille filetée (4b) et par une douille de butée (4a) reliée de façon amovible à cette dernière.

10. Outil selon la revendication 9, caractérisé en ce qu'une fermeture à boïonnette (4b) connue en soi est prévue pour la liaison de la douille de butée (4a) avec la douille filetée (4b).
